# EUROPÄISCHE PATENTSCHRIFT

(11) **EP 3 904 024 B1**
(45) Veröffentlichungstag und Bekanntmachung des Hinweises auf die Patenterteilung: **09.10.2024**
(21) Anmeldenummer: 21168697.7
(22) Anmeldetag: 15.04.2021
(51) Int. Cl.: B26D 7/30

(54) **VERFAHREN ZUR BESTIMMUNG EINER GEWICHTSVERTEILUNG EINES LEBENSMITTELRIEGELS, VERFAHREN ZUM AUFSCHNEIDEN EINES LEBENSMITTELRIEGELS, LEBENSMITTELAUFSCHNEIDEMASCHINE**
METHOD FOR THE DETERMINATION OF A WEIGHT DISTRIBUTION OF A FOOD PRODUCT, METHOD FOR SLICING A FOOD PRODUCT, FOOD PRODUCT SLICING MACHINE
PROCÉDÉ DE DÉTERMINATION D'UNE RÉPARTITION DU POIDS D'ALIMENTS EN BÂTON, PROCÉDÉ DE TRANCHAGE D'ALIMENT EN BÂTON, MACHINE À TRANCHER DES ALIMENTS EN BÂTONS

(30) Priorität: 28.04.2020 DE 102020205368
(43) Veröffentlichungstag der Anmeldung: 03.11.2021
(73) Patentinhaber: GEA Food Solutions Germany GmbH, 35216 Biedenkopf-Wallau (DE)
(72) Erfinder: Goroll, Paul, 87488 Waltenhofen (DE)
(74) Vertreter: Kutzenberger Wolff & Partner

(56) Entgegenhaltungen:
- WO-A1-2011/015284
- CN-A- 110 625 661
- GB-A- 2 377 362
- US-A- 5 481 466

## Beschreibung

### Stand der Technik

Die Erfindung betrifft ein Verfahren zur Bestimmung einer Gewichtsverteilung eines Lebensmittelriegels, ein Verfahren zum Aufschneiden eines Lebensmittelriegels in Lebensmittelscheiben sowie eine Lebensmittelaufschneidemaschine zum Aufschneiden eines Lebensmittelriegels in Lebensmittelscheiben.

Beim Aufschneiden von Lebensmittelriegeln zu Lebensmittelscheiben kommt es häufig zu Problemen, möglichst genau ein gewünschtes Sollgewicht einer Portion von Lebensmittelscheiben zu erzielen. Dies ist den oft heterogenen Dichteverteilungen der Lebensmittelriegel geschuldet. Entspricht ein Vorschub, den der Lebensmittelriegel zum Aufschneiden in den Schneidbereich eines Schneidmessers verfahren wird, an einer Stelle des Lebensmittelriegels beispielsweise einem Sollgewicht von 100 g, so kann der Vorschub durch eine höhere oder niedrigere Dichte an einer anderen Stelle einem deutlich höheren oder einem deutlich niedrigeren Gewicht entsprechen.

Um dies beim Aufschneiden zu berücksichtigen gibt es unterschiedliche Möglichkeiten. Zumeist wird das Gesamtgewicht des Lebensmittelriegels ermittelt und anschließend der Lebensmittelriegel mit Röntgenstrahlung durchleuchtet. Anhand unterschiedlicher Transmissionsgrade bei der Durchleuchtung kann auf die Dichteverteilung des Lebensmittelriegels und somit auf die Gewichtsverteilung geschlossen und zusammen mit dem Gesamtgewicht die verschiedenen Vorschübe für ein festgelegtes Sollgewicht an unterschiedlichen Positionen des Lebensmittelriegels ermittelt werden.

Die dargestellte Methode zur Ermittlung der Gewichtsverteilung und somit des Vorschubs ist sehr aufwendig. Neben der Erzeugung der Röntgenstrahlung und der Detektion der transmittierten Strahlung müssen Schutzmaßnahmen getroffen werden, um eine Gefährdung von Personen durch die Röntgenstrahlung auszuschließen. Derartige Methoden werden beispielsweise in den Druckschriften CN110625661A, GB2377362A und US5481466A offenbart. Die CN110625661A offenbart eine Vorrichtung und ein Verfahren zur Bestimmung einer Gewichtsverteilung eines Lebensmittelriegels, wobei der Lebensmittelriegel mit einer Fördereinrichtung entlang einer Förderrichtung transportiert wird, wobei der Lebensmittelriegel über eine einzelne Wiegezelle transportiert wird, wobei von dieser Wiegezelle ein zeitlicher Gewichtsverlauf gemessen wird, wobei mit einer Fördergeschwindigkeit und dem zeitlichen Gewichtsverlauf die Gewichtsverteilung errechnet wird.

### Offenbarung der Erfindung

Es war deshalb die Aufgabe der vorliegenden Erfindung, ein Verfahren zur Bestimmung einer Gewichtsverteilung eines Lebensmittelriegels bereitzustellen, welches die Nachteile des Standes der Technik nicht aufweist, sondern genaue Ergebnisse liefert, einfach in der Handhabung und sicher ist.

Gelöst wird die Aufgabe mit einem Verfahren zur Bestimmung einer Gewichtsverteilung eines Lebensmittelriegels, wobei der Lebensmittelriegel mit einer Fördereinrichtung entlang einer Förderrichtung transportiert wird, wobei der Lebensmittelriegel über eine Wiegezelle und eine Mehrzahl weiterer Wiegezellen transportiert wird, wobei von der Wiegezelle ein zeitlicher Gewichtsverlauf und von den weiteren Wiegezellen weitere zeitliche Gewichtsverläufe gemessen werden, wobei mit einer Fördergeschwindigkeit, den weiteren zeitlichen Gewichtsverläufen und dem zeitlichen Gewichtsverlauf die Gewichtsverteilung errechnet wird.

Das erfindungsgemäße Verfahren ermöglicht es, durch das Wiegen des Gewichtes beim Transport des Lebensmittelriegels zusammen mit der Fördergeschwindigkeit die Gewichtsverteilung des Lebensmittelriegels zu ermitteln. Mit dem erfindungsgemäßen Verfahren können nicht nur Schwankungen in der Dichte der Lebensmittelriegel, sondern auch eine entlang der Förderrichtung nicht-konstante Außenkontur des Lebensmittelriegels berücksichtigt werden. Sowohl Schwankungen der Breite des Lebensmittelriegels als auch Schwankungen der Höhe des Lebensmittelriegels orthogonal zur Förderrichtung können im Gewichtsverlauf berücksichtigt werden Lebensmittelriegel im Sinne der vorliegenden Erfindung umfassen beispielsweise Wurst-, Schinken oder Käseriegel. Insbesondere ist vorgesehen, das erfindungsgemäße Verfahren zur Bestimmung der Gewichtsverteilung des Lebensmittelriegels mit einer Lebensmittelaufschneidemaschine, vorzugsweise einem Hochleistungs-Slicer, durchzuführen.

Vorteilhafte Ausgestaltungen und Weiterbildungen der Erfindung sind den Unteransprüchen, sowie der Beschreibung unter Bezugnahme auf die Zeichnungen entnehmbar.

Gemäß einer bevorzugten Ausführungsform der vorliegenden Erfindung ist vorgesehen, dass der Lebensmittelriegel über eine orthogonal zur Förderrichtung angeordnete Wiegelinie der Wiegezelle transportiert wird, wobei von der Wiegezelle ein zeitlicher Gewichtsverlauf auf der Wiegelinie gemessen wird. Dies ermöglicht es, die Gewichtsverteilung des Lebensmittelriegels noch genauer zu ermitteln. Das Verfahren bedient sich dabei einer Wiegezelle mit einem linienförmigen Wiegebereich. Der linienförmige Wiegebereich wird durch die Wiegelinie gebildet. Die Wiegelinie ist dazu orthogonal zur Förderrichtung, vorzugsweise in der Fördereinrichtung angeordnet. Die Wiegelinie ist vorzugsweise über eine gesamte zum Transport des Lebensmittelriegels vorgesehene Breite der Förderreinrichtung erstreckend angeordnet.

Erfindungsgemäß ist vorgesehen, dass über eine Mehrzahl weiterer Wiegezellen transportiert wird, wobei von den weiteren Wiegezellen weitere zeitliche Gewichtsverläufe gemessen werden, wobei mit den weiteren zeitlichen Gewichtsverläufen und dem zeitlichen Gewichtsverlauf sowie mit der Fördergeschwindigkeit und vorzugsweise dem Gesamtgewicht die Gewichtsverteilung errechnet wird, wobei der Lebensmittelriegel vorzugsweise über eine Mehrzahl orthogonal zur Förderrichtung angeordneter weiterer Wiegelinien der weiteren Wiegezellen transportiert wird, wobei von den weiteren Wiegezellen weitere zeitliche Gewichtsverläufe auf den weiteren Wiegelinien gemessen werden, wobei mit den weiteren zeitlichen Gewichtsverläufen und dem zeitlichen Gewichtsverlauf sowie mit der Fördergeschwindigkeit und vorzugsweise dem Gesamtgewicht die Gewichtsverteilung errechnet wird..

Gemäß einer bevorzugten weiteren Ausführungsform der vorliegenden Erfindung ist vorgesehen, dass der Lebensmittelriegel über eine Mehrzahl orthogonal zur Förderrichtung angeordneter weiterer Wiegelinien weiterer Wiegezellen transportiert wird, wobei von den weiteren Wiegezellen weitere zeitliche Gewichtsverläufe gemessen werden, wobei mit den weiteren zeitlichen Gewichtsverläufen und dem zeitlichen Gewichtsverlauf sowie mit der Fördergeschwindigkeit und vorzugsweise dem Gesamtgewicht die Gewichtsverteilung errechnet wird. Hierdurch wird auf vorteilhafte Weise ermöglicht, Messartefakte einer Wiegezelle durch das Wiegen mit den anderen Wiegezellen auszugleichen. Insgesamt wird damit die Messauflösung verbessert und ein Gewichtsverlauf errechnet, welcher näher am wahren Wert liegt. Vorzugsweise ist dazu vorgesehen, dass aus den weiteren zeitlichen Gewichtsverläufen und dem zeitlichen Gewichtsverlauf ein mittlerer Gewichtsverlauf errechnet wird, wobei mit dem mittleren Gewichtsverlauf sowie mit der Fördergeschwindigkeit und vorzugsweise dem Gesamtgewicht die Gewichtsverteilung errechnet wird. Denkbar ist beispielsweise, dass zur Errechnung des mittleren Gewichtsverlaufes ein Mittelwert des zeitlichen Gewichtsverlaufes und der weiteren zeitlichen Gewichtsverläufe berechnet wird. Denkbar ist aber ebenso, dass die Messdaten einer oder mehrere Wiegezellen, welche die größten Abweichungen von den Messdaten der übrigen Wiegezellen zeigen, bei der Errechnung des mittleren Gewichtsverlaufes unberücksichtigt bleiben.

Gemäß einer bevorzugten weiteren Ausführungsform der vorliegenden Erfindung ist vorgesehen, dass eine Außenkontur des Lebensmittelriegels bestimmt wird, wobei anhand der Außenkontur die Gewichtsverteilung und vorzugsweise die weiteren Gewichtsverteilungen korrigiert werden. Dadurch wird es auf vorteilhafte Weise ermöglicht, die Gewichtsverteilung noch genauer zu ermitteln. Denkbar ist beispielsweise, dass Bereiche, in welchen der Lebensmittelriegel nicht in physischen Kontakt mit der Wiegezelle kommt, insbesondere an den Enden des Lebensmittelriegels, zu Korrektur hinzugezogen werden. Denkbar ist, dass die Außenkontur eine zweidimensionale Projektion des Lebensmittelriegels auf eine Ebene parallel zur Förderrichtung ist.

Ein weiterer Gegenstand der vorliegenden Erfindung zur Lösung der eingangs gestellten Aufgabe ist ein Verfahren zum Aufschneiden eines Lebensmittelriegels in Portionen von Lebensmittelscheiben, wobei die Portionen ein Sollgewicht aufweisen, wobei eine Gewichtsverteilung des Lebensmittelriegels mit dem erfindungsgemäßen Verfahren zur Bestimmung einer Gewichtsverteilung eines Lebensmittelriegels bestimmt wird, wobei der Lebensmittelriegel von der Fördereinrichtung zu einem Schneidmesser transportiert wird, wobei der Lebensmittelriegel zum Aufschneiden einer Portion um einen Vorschub in einen Schneidbereich des Schneidmessers transportiert wird, wobei der Vorschub aus der Gewichtsverteilung bestimmt wird. Das erfindungsgemäße Verfahren zum Aufschneiden eines Lebensmittelriegels ermöglicht ein gutes und genaues Erreichen des Sollgewichtes, ohne dass der Lebensmittelriegel durchleuchtet werden müsste.

Dazu ist vorzugsweise vorgesehen, dass die Wiegelinie und besonders bevorzugt auch die weiteren Wiegelinien orthogonal zu einer Schneidebene angeordnet sind.

Gemäß einer bevorzugten weiteren Ausführungsform der vorliegenden Erfindung ist vorgesehen, dass aus der Gewichtsverteilung eine Dichteverteilung bestimmt wird, wobei der Vorschub aus der Dichteverteilung bestimmt wird. Dies ermöglicht, sehr exakt den nötigen Vorschub zum Erreichen des Sollgewichtes zu errechnen. Die Dichteverteilung wird dabei vorzugsweise mit einer Ableitung der Gewichtsverteilung nach dem Ort bestimmt.

Ein weiterer Gegenstand der vorliegenden Erfindung zur Lösung der eingangs gestellten Aufgabe ist eine Lebensmittelaufschneidemaschine zum Aufschneiden eines Lebensmittelriegels in Portionen von Lebensmittelscheiben, aufweisend eine Fördereinrichtung zum Transportieren des Lebensmittelriegels in Förderrichtung zu einem Schneidmesser, wobei die Lebensmittelaufschneidemaschine eine Wiegezelle zum Ermitteln eines auf ihr lastenden Gewichtes und eine Mehrzahl von weiteren Wiegezellen zum Ermitteln des auf der jeweiligen weiteren Wiegezellen lastenden Gewichts aufweist, wobei die Wiegezelle vorzugsweise eine Wiegezelle zum Ermitteln eines auf einer orthogonal zur Förderrichtung angeordneten Wiegelinie der Wiegezelle lastenden Gewichtes ist, wobei die Wiegelinie besonders bevorzugt orthogonal zu einer Schneidebene angeordnet ist. Die Lebensmittelaufschneidemaschine ermöglicht ein genaues Aufschneiden des Lebensmittelriegels in Portionen von Lebensmittelscheiben mit einem Sollgewicht. Dabei ist ein aufwendiges Durchleuchten des Lebensmittelriegels nicht nötig. Dennoch können heterogene Gewichtsverteilungen des Lebensmittelriegels erkannt und der Vorschub zum Aufschneide entsprechend angepasst werden.

Gemäß einer bevorzugten weiteren Ausführungsform der vorliegenden Erfindung ist vorgesehen, dass die Wiegelinie sich über eine gesamte zum Transport des Lebensmittelriegels vorgesehene Breite erstreckend angeordnet ist. Dies erlaubt auf vorteilhafte Weise den Ausschluss der Möglichkeit, dass durch Aufliegen des Lebensmittelriegels in einem Bereich außerhalb der Wiegelinie in Förderrichtung auf Höhe der Wiegelinie Messartefakte entstehen und damit die Gewichtsverteilung nicht korrekt ermittelt werden kann.

Gemäß einer bevorzugten weiteren Ausführungsform der vorliegenden Erfindung ist vorgesehen, dass die weiteren Wiegezellen vorzugsweise zum Ermitteln des auf orthogonal zur Förderrichtung angeordneten weiteren Wiegelinien der jeweiligen weiteren Wiegezellen lastenden Gewichtes sind, wobei die weiteren Wiegelinien vorzugsweise sich über die gesamte zum Transport des Lebensmittelriegels vorgesehene Breite erstreckend angeordnet sind und/oder wobei die weiteren Wiegelinien vorzugsweise orthogonal zu einer Schneidebene angeordnet sind. Hierdurch wird auf vorteilhafte Weise ermöglicht, Messartefakte einer Wiegezelle durch das Wiegen mit den anderen Wiegezellen auszugleichen. Insgesamt wird damit die Messauflösung verbessert und ein Gewichtsverlauf errechnet, welcher näher am wahren Wert liegt.

Gemäß einer bevorzugten weiteren Ausführungsform der vorliegenden Erfindung ist vorgesehen, dass die Wiegezelle eine Rolle aufweist, wobei eine Rotationsachse der Rolle die Wiegelinie ist, wobei die Mehrzahl weiterer Wiegezellen vorzugsweise weitere Rollen aufweist, wobei die Rotationsachsen der weiteren Rollen die weiteren Wiegelinien sind. Dies ermöglicht eine gute Integration der Wiegezellen in die Fördereinrichtung. Durch die Ausführung als Rolle ist ein linienförmiges Wiegen orthogonal zur Förderrichtung auf vorteilhafte Weise sehr genau möglich. Vorzugsweise ist dazu vorgesehen, dass die Rolle und/oder vorzugsweise eine oder mehrere, besonders bevorzugt alle weiteren Rollen angetriebene Rollen sind. Dadurch wird ein einfacher Transport des Lebensmittelriegels über die Wiegezellen ermöglicht.

Gemäß einer bevorzugten weiteren Ausführungsform der vorliegenden Erfindung ist vorgesehen, dass die Lebensmittelaufscheidemaschine eine Steuereinrichtung aufweist, wobei die Steuereinrichtung konfiguriert ist, die Lebensmittelaufschneidemaschine mit einem erfindungsgemäßen Verfahren zum Aufschneiden eines Lebensmittelriegels in Portionen von Lebensmittelscheiben zu steuern.

Alle vorstehenden Ausführungen unter "Offenbarung der Erfindung" gelten gleichermaßen für das erfindungsgemäße Verfahren zur Bestimmung einer Gewichtsverteilung eines Lebensmittelriegels, das erfindungsgemäße Verfahren zum Aufschneiden eines Lebensmittelriegels in Portionen von Lebensmittelscheiben sowie für die erfindungsgemäße Lebensmittelaufschneidemaschine.

Weitere Einzelheiten, Merkmale und Vorteile der Erfindung ergeben sich aus der Zeichnung, sowie aus der nachfolgenden Beschreibung von bevorzugten Ausführungsformen anhand der Zeichnung. Die Zeichnung illustrieret dabei lediglich eine beispielhafte Ausführungsform der Erfindung, welche den wesentlichen Erfindungsgedanken nicht einschränken.

### Kurze Beschreibung der Zeichnungen

- **Figur** 1: zeigt schematisch eine Lebensmittelaufschneidemaschine gemäß einer beispielhaften Ausführungsform der vorliegenden Erfindung, welche mit einem Verfahren gemäß einer beispielhaften Ausführungsform der vorliegenden Erfindung zum Aufschneiden eines Lebensmittelriegels in Portionen von Lebensmittelscheiben betrieben wird, wobei eine Gewichtsverteilung des Lebensmittelriegels mit einem Verfahren gemäß einer beispielhaften Ausführungsform der vorliegenden Erfindung bestimmt wird.

### Ausführungsformen der Erfindung

In der **Figur 1** ist schematisch eine Lebensmittelaufschneidemaschine 10 gemäß einer beispielhaften Ausführungsform der vorliegenden Erfindung gezeigt, welche mit einem Verfahren gemäß einer beispielhaften Ausführungsform der vorliegenden Erfindung zum Aufschneiden eines Lebensmittelriegels 1 in Portionen von Lebensmittelscheiben 2 betrieben wird, wobei eine Gewichtsverteilung des Lebensmittelriegels 1 mit einem Verfahren gemäß einer beispielhaften Ausführungsform der vorliegenden Erfindung bestimmt wird.

Der Lebensmittelriegel 1 wird von einer Fördereinrichtung 3 entlang einer Förderrichtung F zu einem Schneidmesser 5 transportiert. Ein typischer Lebensmittelriegel 1 kann ein Riegel aus Wurst, beispielsweise Brühwurst oder Salami, aus Schinken oder auch aus Käse sein. Daher besitzt ein Lebensmittelriegel 1 typischerweise eine sehr heterogene Gewichtsverteilung. Gerade bei Käse ist es nicht unüblich, dass unregelmäßig über den Lebensmittelriegel 1 verteilt Löcher zu finden sind.

Zur weiteren Verwendung, insbesondere zum Konsum, wird der Lebensmittelriegel 1 in Lebensmittelscheiben 2 aufgeschnitten. Mehrere Lebensmittelscheiben 2 bilden eine Portion. Der Lebensmittelriegel 1 wird dabei so aufgeschnitten, dass das Gewicht einer Portion möglichst nahe an einem Sollgewicht liegt. Gerade bei heterogenen Lebensmittelriegeln 1 mit ungleichmäßigen Gewichtsverteilungen ist es nicht ohne weiteres möglich, den Vorschub auszurechnen, mit dem der Lebensmittelriegel 1 in den Schneidbereich des Schneidmessers 5 transportiert werden muss, um das Sollgewicht zu erreichen.

Um dies zu verbessern, weist die Lebensmittelaufschneidemaschine 10 eine Wiegezelle 4 und weitere Wiegezellen 4' auf. In der hier gezeigten schematischen Darstellung der Lebensmittelaufscheidemaschine 10 ist der Übersichtlichkeit halber nur eine der sechs weiteren Wiegezellen 4' bezeichnet. Neben der hier gezeigten Ausführungsform mit insgesamt sieben Wiegezellen 4, 4' sind selbstverständlich Ausführungsformen mit anderen Anzahlen von Wiegezellen 4, 4' möglich.

Die Wiegezellen 4, 4' sind hier als angetriebene Rollen ausgeführt, deren Rotationsachsen orthogonal zur Förderrichtung F angeordnet sind und eine Wiegelinie 4.1 bzw. weitere Wiegelinien 4.1' bilden. Wird der Lebensmittelriegel 1 über die Wiegezellen 4, 4' transportiert, so wird über die Zeit das auf den Wiegelinien 4.1, 4.1' lastende Gewicht gemessen. Mit der Fördergeschwindigkeit und vorzugsweise dem Gesamtgewicht des Lebensmittelriegels 1 wird mit dem zeitlichen Gewichtsverlauf aus der Messung der Wiegezelle 4 und den weiteren zeitlichen Gewichtsverläufen aus den Messungen der weiteren Wiegezellen 4' ein mittlerer Gewichtsverlauf und mit diesem die Gewichtsverteilung errechnet. Die Verwendung von mehreren Wiegezellen 4, 4' verringert den Einfluss von Messartefakten und verbessert somit die Verlässlichkeit der Messdaten.

Das Gesamtgewicht des Lebensmittelriegels 1 wird vorzugsweise in Förderrichtung F vor den Wiegezellen 4, 4' mit einer Waage 7 gemessen. Ferner wird vorzugsweise eine Außenkontur des Lebensmittelriegels 1 mit einem optischen Sensor 8 bestimmt, um durch die Außenkontur bedingte Messabweichungen korrigieren zu können. Dies betrifft beispielsweise und insbesondere das vordere und das hintere Ende des Lebensmittelriegels 1, an denen es möglich ist, dass der Lebensmittelriegel 1 nicht zum Wiegen auf den Rollen der Wiegezellen 4, 4' aufliegt.

Mit der Gewichtsverteilung wird eine Dichteverteilung bestimmt, mit welcher sich wiederum der Vorschub errechnen lässt, mit welchem der Lebensmittelriegel 1 in den Schneidbereich des Schneidmessers 5 transportiert werden muss, um eine Portion mit dem gewünschten Sollgewicht aufzuschneiden. Gesteuert wird die Lebensmittelaufschneidemaschine 10 mit der Steuereinrichtung 6.

### Bezugszeichenliste

- 1: Lebensmittelriegel
- 2: Lebensmittelscheibe
- 3: Fördereinrichtung
- 4: Wiegezelle
- 4`: weitere Wiegezelle
- 4.1: Wiegelinie
- 4.1': weitere Wiegelinie
- 5: Schneidmesser
- 6: Steuereinrichtung
- 7: Waage
- 8: optischer Sensor
- 10: Lebensmittelaufschneidemaschine
- F: Förderrichtung

## Patentansprüche

1. Verfahren zur Bestimmung einer Gewichtsverteilung eines Lebensmittelriegels (1), wobei der Lebensmittelriegel (1) mit einer Fördereinrichtung (3) entlang einer Förderrichtung (F) transportiert wird, wobei der Lebensmittelriegel (1) über eine Wiegezelle (4) und eine Mehrzahl weiterer Wiegezellen (4') transportiert wird, wobei von der Wiegezelle (4) ein zeitlicher Gewichtsverlauf und von den weiteren Wiegezellen (4') weitere zeitliche Gewichtsverläufe gemessen werden, wobei mit einer Fördergeschwindigkeit, den weiteren zeitlichen Gewichtsverläufen und dem zeitlichen Gewichtsverlauf die Gewichtsverteilung errechnet wird.

2. Verfahren nach Anspruch 1, wobei der Lebensmittelriegel (1) über eine orthogonal zur Förderrichtung (F) angeordnete Wiegelinie (4.1) der Wiegezelle (4) transportiert wird, wobei von der Wiegezelle (4) ein zeitlicher Gewichtsverlauf auf der Wiegelinie (4.1) gemessen wird.

3. Verfahren nach einem der vorhergehenden Ansprüche, wobei ein Gesamtgewicht des Lebensmittelriegels (1) gemessen wird, wobei mit einer Fördergeschwindigkeit, dem Gesamtgewicht und dem zeitlichen Gewichtsverlauf die Gewichtsverteilung errechnet wird.

4. Verfahren nach einem der vorhergehenden Ansprüche, wobei der Lebensmittelriegel (1) vorzugsweise über eine Mehrzahl orthogonal zur Förderrichtung (F) angeordneter weiterer Wiegelinien (4.1') der weiteren Wiegezellen (4') transportiert wird, wobei von den weiteren Wiegezellen (4') weitere zeitliche Gewichtsverläufe auf den weiteren Wiegelinien (4.1') gemessen werden, wobei mit den weiteren zeitlichen Gewichtsverläufen und dem zeitlichen Gewichtsverlauf sowie mit der Fördergeschwindigkeit und vorzugsweise dem Gesamtgewicht die Gewichtsverteilung errechnet wird.

5. Verfahren nach Anspruch 4, wobei aus den weiteren zeitlichen Gewichtsverläufen und dem zeitlichen Gewichtsverlauf ein mittlerer Gewichtsverlauf errechnet wird, wobei mit dem mittleren Gewichtsverlauf sowie mit der Fördergeschwindigkeit und vorzugsweise dem Gesamtgewicht die Gewichtsverteilung errechnet wird.

6. Verfahren nach einem der vorhergehenden Ansprüche, wobei eine Außenkontur des Lebensmittelriegels (1) bestimmt wird, wobei anhand der Außenkontur die Gewichtsverteilung und vorzugsweise die weiteren Gewichtsverteilungen korrigiert werden.

7. Verfahren zum Aufschneiden eines Lebensmittelriegels (1) in Portionen von Lebensmittelscheiben (2), wobei die Portionen ein Sollgewicht aufweisen, wobei eine Gewichtsverteilung des Lebensmittelriegels (1) mit einem Verfahren nach einem der vorhergehenden Ansprüche bestimmt wird, wobei der Lebensmittelriegel (1) von der Fördereinrichtung (3) zu einem Schneidmesser (5) transportiert wird, wobei der Lebensmittelriegel (1) zum Aufschneiden einer Portion um einen Vorschub in einen Schneidbereich des Schneidmessers (5) transportiert wird, wobei der Vorschub aus der Gewichtsverteilung bestimmt wird.

8. Verfahren nach Anspruch 7, wobei die Wiegelinie (4.1) und vorzugsweise die weiteren Wiegelinien (4.1') orthogonal zu einer Schneidebene angeordnet sind,

9. Verfahren nach einem der Ansprüche 7 bis 9, wobei aus der Gewichtsverteilung eine Dichteverteilung bestimmt wird, wobei der Vorschub aus der Dichteverteilung bestimmt wird.

10. Lebensmittelaufschneidemaschine (10) zum Aufschneiden eines Lebensmittelriegels (1) in Portionen von Lebensmittelscheiben (2), aufweisend eine Fördereinrichtung (3) zum Transportieren des Lebensmittelriegels (1) in Förderrichtung (F) zu einem Schneidmesser (5), wobei die Lebensmittelaufschneidemaschine (10) eine Wiegezelle (4) zum Ermitteln eines auf ihr lastenden Gewichtes und eine Mehrzahl von weiteren Wiegezellen (4') zum Ermitteln des auf der jeweiligen weiteren Wiegezellen (4') lastenden Gewichts aufweist, wobei die Wiegezelle (4) vorzugsweise eine Wiegezelle (4) zum Ermitteln eines auf einer orthogonal zur Förderrichtung (F) angeordneten Wiegelinie (4.1) der Wiegezelle (4) lastenden Gewichtes ist, wobei die Wiegelinie (4.1) besonders bevorzugt orthogonal zu einer Schneidebene angeordnet ist.

11. Lebensmittelaufschneidemaschine (10) nach Anspruch 10, wobei die Wiegelinie (4.1) sich über eine gesamte zum Transport des Lebensmittelriegels (1) vorgesehene Breite erstreckend angeordnet ist.

12. Lebensmittelaufschneidemaschine (10) nach einem der Ansprüche 10 bis 11, wobei die weiteren Wiegezellen (4') vorzugsweise zum Ermitteln des auf orthogonal zur Förderrichtung (F) angeordneten weiteren Wiegelinien (4.1') der jeweiligen weiteren Wiegezellen (4') lastenden Gewichtes sind, wobei die weiteren Wiegelinien (4.1') vorzugsweise sich über die gesamte zum Transport des Lebensmittelriegels (1) vorgesehene Breite erstreckend angeordnet sind und/oder wobei die weiteren Wiegelinien (4.1') vorzugsweise orthogonal zu einer Schneidebene angeordnet sind.

13. Lebensmittelaufschneidemaschine (10) nach einem der Ansprüche 10 bis 12, wobei die Wiegezelle (4) eine Rolle (4.2) aufweist, wobei eine Rotationsachse der Rolle (4.2) die Wiegelinie (4.1) ist, wobei die Mehrzahl weiterer Wiegezellen (4') vorzugsweise weitere Rollen (4.2') aufweist, wobei die Rotationsachsen der weiteren Rollen (4.2') die weiteren Wiegelinien (4.1') sind.

14. Lebensmittelaufschneidemaschine (10) nach Anspruch 13, wobei die Rolle (4.2) und/oder vorzugsweise eine oder mehrere, besonders bevorzugt alle weiteren Rollen (4.2') angetriebene Rollen sind.

15. Lebensmittelaufschneidemaschine (10) nach einem der Ansprüche 10 bis 14, wobei die Lebensmittelaufscheidemaschine (10) eine Steuereinrichtung (6) aufweist, wobei die Steuereinrichtung (6) konfiguriert ist, die Lebensmittelaufschneidemaschine (10) mit einem Verfahren nach einem der Ansprüche 7 bis 9 zu steuern.

## Claims

1. Method for determining a weight distribution of a block of food (1), wherein the block of food (1) is transported by a conveyor device (3) along a conveying direction (F), wherein the block of food (1) is transported via a load cell (4) and a plurality of further load cells (4'), wherein a temporal weight profile is measured by the load cell (4) and further temporal weight profiles are measured by the further load cells (4'), wherein the weight distribution is calculated from a conveying speed, the further temporal weight profiles and the temporal weight profile.

2. Method according to Claim 1, wherein the block of food (1) is transported via a weighing line (4.1) of the load cell (4), the weighing line being arranged orthogonally to the conveying direction (F), wherein a temporal weight profile on the weighing line (4.1) is measured by the load cell (4).

3. Method according to either of the preceding claims, wherein an overall weight of the block of food (1) is measured, wherein the weight distribution is calculated from a conveying speed, the overall weight and the temporal weight profile.

4. Method according to one of the preceding claims, wherein the block of food (1) is transported preferably via a plurality of further weighing lines (4.1') of the further load cells (4'), the further weighing lines being arranged orthogonally to the conveying direction (F), wherein further temporal weight profiles on the further weighing lines (4.1') are measured by the further load cells (4'), wherein the weight distribution is calculated from the further temporal weight profiles and the temporal weight profile and from the conveying speed and preferably the overall weight.

5. Method according to Claim 4, wherein an average weight profile is calculated from the further temporal weight profiles and the temporal weight profile, wherein the weight distribution is calculated from the average weight profile and from the conveying speed and preferably the overall weight.

6. Method according to one of the preceding claims, wherein an outer contour of the block of food (1) is determined, wherein the weight distribution and preferably the further weight distributions are adjusted with reference to the outer contour.

7. Method for slicing a block of food (1) into portions of food slices (2), wherein the portions have a setpoint weight, wherein a weight distribution of the block of food (1) is determined by a method according to one of the preceding claims, wherein the block of food (1) is transported by the conveyor device (3) to a cutting blade (5), wherein, for the slicing of a portion, the block of food (1) is transported by a feed motion into a cutting region of the cutting blade (5), the feed motion being determined from the weight distribution.

8. Method according to Claim 7, wherein the weighing line (4.1) and preferably the further weighing lines (4.1') are arranged orthogonally to a cutting plane.

9. Method according to one of Claims 7 to 9, wherein a density distribution is determined from the weight distribution, the feed motion being determined from the density distribution.

10. Food slicing machine (10) for slicing a block of food (1) into portions of food slices (2), having a conveyor device (3) for transporting the block of food (1) in a conveying direction (F) to a cutting blade (5), wherein the food slicing machine (10) has a load cell (4) for determining a weight bearing on it and a plurality of further load cells (4') for determining the weight bearing on the respective further load cells (4'), wherein the load cell (4) is preferably a load cell (4) for determining a weight bearing on a weighing line (4.1) of the load cell (4), the weighing line being arranged orthogonally to the conveying direction (F), and the weighing line (4.1) particularly preferably being arranged orthogonally to a cutting plane.

11. Food slicing machine (10) according to Claim 10, wherein the weighing line (4.1) is arranged extending over an entire width provided for transporting the block of food (1).

12. Food slicing machine (10) according to either of Claims 10 and 11, wherein the further load cells (4') are preferably intended for determining the weight bearing on further weighing lines (4.1') of the respective further load cells (4'), the further weighing lines being arranged orthogonally to the conveying direction (F), wherein the further weighing lines (4.1') are preferably arranged extending over the entire width provided for transporting the block of food (1) and/or wherein the further weighing lines (4.1') are preferably arranged orthogonally to a cutting plane.

13. Food slicing machine (10) according to one of Claims 10 to 12, wherein the load cell (4) has a roller (4.2), wherein an axis of rotation of the roller (4.2) is the weighing line (4.1), wherein the plurality of further load cells (4') preferably have further rollers (4.2'), wherein the axis of rotation of the further rollers (4.2') are the further weighing lines (4.1').

14. Food slicing machine (10) according to Claim 13, wherein the roller (4.2) and/or preferably one or more, particularly preferably all, of the further rollers (4.2') are driven rollers.

15. Food slicing machine (10) according to one of Claims 10 to 14, wherein the food slicing machine (10) has a control device (6), the control device (6) being configured to control the food slicing machine (10) by a method according to one of Claims 7 to 9.

## Revendications

1. Procédé permettant de déterminer une répartition du poids d'une barre de produit alimentaire (1), dans lequel la barre de produit alimentaire (1) est transportée par un dispositif de convoyage (3) le long d'une direction de convoyage (F), dans lequel la barre de produit alimentaire (1) est transportée au-dessus d'une cellule de pesée (4) et une pluralité de cellules de pesée supplémentaires (4'), dans lequel la cellule de pesée (4) mesure une courbe de poids dans le temps, et les cellules de pesée supplémentaires (4') mesurent des courbes de poids dans le temps supplémentaires, dans lequel la répartition du poids est calculée à l'aide d'une vitesse de convoyage, des courbes de poids dans le temps supplémentaires et de la courbe de poids dans le temps.

2. Procédé selon la revendication 1, dans lequel la barre de produit alimentaire (1) est transportée au-dessus d'une ligne de pesée (4.1) de la cellule de pesée (4), disposée orthogonalement à la direction de convoyage (F), la cellule de pesée (4) mesurant une courbe de poids dans le temps sur la ligne de pesée (4.1) .

3. Procédé selon l'une quelconque des revendications précédentes, dans lequel un poids total de la barre de produit alimentaire (1) est mesuré, dans lequel la répartition du poids est calculée à l'aide d'une vitesse de convoyage, du poids total et de la courbe de poids dans le temps.

4. Procédé selon l'une quelconque des revendications précédentes, dans lequel la barre de produit alimentaire (1) est transportée de préférence au-dessus d'une pluralité de lignes de pesée supplémentaires (4.1') des cellules de pesée supplémentaires (4'), disposées orthogonalement à la direction de convoyage (F), dans lequel les cellules de pesée supplémentaires (4') mesurent des courbes de poids dans le temps supplémentaires sur les lignes de pesée supplémentaires (4.1'), dans lequel la répartition du poids est calculée à l'aide des courbes de poids dans le temps supplémentaires et de la courbe de poids dans le temps ainsi que de la vitesse de convoyage et de préférence du poids total.

5. Procédé selon la revendication 4, dans lequel une courbe de poids moyen est calculée à partir des courbes de poids dans le temps supplémentaires et de la courbe de poids dans le temps, dans lequel la répartition du poids est calculée à l'aide de la courbe de poids moyen ainsi que de la vitesse de convoyage et de préférence du poids total.

6. Procédé selon l'une quelconque des revendications précédentes, dans lequel un contour extérieur de la barre de produit alimentaire (1) est déterminé, dans lequel la répartition du poids et de préférence les répartitions de poids supplémentaires sont corrigées à l'aide du contour extérieur.

7. Procédé permettant de découper une barre de produit alimentaire (1) en portions de tranches de produit alimentaire (2), les portions présentant un poids de consigne, dans lequel une répartition du poids de la barre de produit alimentaire (1) est déterminée par un procédé selon l'une quelconque des revendications précédentes, dans lequel la barre de produit alimentaire (1) est transportée du dispositif de convoyage (3) à une lame (5), dans lequel, pour découper une portion, la barre de produit alimentaire (1) est transportée d'une avance dans une zone de coupe de la lame (5), l'avance étant déterminée à partir de la répartition du poids.

8. Procédé selon la revendication 7, dans lequel la ligne de pesée (4.1) et de préférence les lignes de pesée supplémentaires (4.1') sont disposées orthogonalement à un plan de coupe.

9. Procédé selon l'une quelconque des revendications 7 à 9, dans lequel une répartition de la densité est déterminée à partir de la répartition du poids, l'avance étant déterminée à partir de la répartition de la densité.

10. Trancheuse de produits alimentaires (10) permettant de découper une barre de produit alimentaire (1) en portions de tranches de produit alimentaire (2), présentant un dispositif de convoyage (3) pour transporter la barre de produit alimentaire (1) dans la direction de convoyage (F) jusqu'à une lame (5), dans laquelle la trancheuse de produits alimentaires (10) présente une cellule de pesée (4) pour établir un poids posé sur celle-ci et une pluralité de cellules de pesée supplémentaires (4') pour établir le poids posé sur la cellule de pesée supplémentaire (4') respective, dans laquelle la cellule de pesée (4) est de préférence une cellule de pesée (4) pour établir un poids posé sur une ligne de pesée (4.1) de la cellule de pesée (4), disposée orthogonalement à la direction de convoyage (F), la ligne de pesée (4.1) étant de façon particulièrement préférée disposée orthogonalement à un plan de coupe.

11. Trancheuse de produits alimentaires (10) selon la revendication 10, dans laquelle la ligne de pesée (4.1) est disposée en s'étendant sur toute la largeur prévue pour le transport de la barre de produit alimentaire (1) .

12. Trancheuse de produits alimentaires (10) selon l'une quelconque des revendications 10 à 11, dans laquelle les cellules de pesée supplémentaires (4') sont de préférence destinées à établir le poids posé sur des lignes de pesée supplémentaires (4.1') des cellules de pesée supplémentaires (4') respectives, disposées orthogonalement à la direction de convoyage (F), dans laquelle les lignes de pesée supplémentaires (4.1') sont de préférence disposées en s'étendant sur toute la largeur prévue pour le transport de la barre de produit alimentaire (1), et/ou dans laquelle les lignes de pesée supplémentaires (4.1') sont de préférence disposées orthogonalement à un plan de coupe.

13. Trancheuse de produits alimentaires (10) selon l'une quelconque des revendications 10 à 12, dans laquelle la cellule de pesée (4) présente un galet (4.2), dans laquelle un axe de rotation du galet (4.2) est la ligne de pesée (4.1), dans laquelle la pluralité de cellules de pesée (4') supplémentaires présente de préférence des galets supplémentaires (4.2'), dans laquelle les axes de rotation des galets supplémentaires (4.2') sont les lignes de pesée supplémentaires (4.1').

14. Trancheuse de produits alimentaires (10) selon la revendication 13, dans laquelle le galet (4.2) et/ou de préférence un ou plusieurs, de manière particulièrement préférée, tous les autres galets (4.2') sont des galets entraînés.

15. Trancheuse de produits alimentaires (10) selon l'une quelconque des revendications 10 à 14, dans laquelle la trancheuse de produits alimentaires (10) présente un dispositif de commande (6), le dispositif de commande (6) étant configuré pour commander la trancheuse de produits alimentaires (10) à l'aide d'un procédé selon l'une quelconque des revendications 7 à 9.
